# EUROPÄISCHE PATENTSCHRIFT

(11) **EP 3 404 268 B1**
(45) Veröffentlichungstag und Bekanntmachung des Hinweises auf die Patenterteilung: **01.02.2023**
(21) Anmeldenummer: 18172026.9
(22) Anmeldetag: 14.05.2018
(51) Int. Cl.: F04D 17/06, F04D 29/58, F25D 17/06, F24F 1/0025, F24F 11/43, F04D 29/28

(54) **VENTILATIONSEINHEIT FÜR KÄLTEANLAGEN**
VENTILATION UNIT FOR REFRIGERATION SYSTEMS
UNITÉ DE VENTILATION POUR DISPOSITIF DE RÉFRIGÉRATION

(30) Priorität: 19.05.2017 DE 102017111001
(43) Veröffentlichungstag der Anmeldung: 21.11.2018
(73) Patentinhaber: ebm-papst Mulfingen GmbH & Co. KG, 74673 Mulfingen (DE)
(72) Erfinder: HAAF, Oliver, 74635 Kupferzell (DE); HELI, Thomas, 74595 Langenburg (DE); GEBERT, Daniel, 74613 Öhringen (DE)
(74) Vertreter: Staeger & Sperling Partnerschaftsgesellschaft mbB

(56) Entgegenhaltungen:
- EP-A2- 2 679 920
- JP-A- 2003 106 742
- US-A1- 2017 102 007
- Schild P.G. ET AL: "Recommendations on Specific Fan Power and Fan System Efficiency", , 31 December 2009 (2009-12-31), XP055790794, Retrieved from the Internet: URL:https://www.aivc.org/sites/default/fil es/members_area/medias/pdf/Technotes/TN65_ Specific%20Fan%20Power.pdf [retrieved on 2021-03-29]
- Sanders C.T.: "FROST FORMATION: THE INFLUENCE OF FROST FORMATION AND DEFROSTING ON THE PERFORMANCE OF AIR COOLERS", , 23 October 1974 (1974-10-23), XP055790804, Retrieved from the Internet: URL:https://repository.tudelft.nl/islandor a/object/uuid%3Ab99381a0-893c-4382-8b14-b1 d9bdb370dd [retrieved on 2021-03-29]

## Beschreibung

Die Erfindung betrifft eine Ventilationseinheit ausgebildet zum Einsatz und zur Anordnung an einer Kälteanlage.

Beim Einsatz von Ventilationseinheiten mit Lüfter und Wärmeübertagern, die häufig auch als Wärmetauscher bezeichnet werden, an Kälteanlagen ist problematisch, dass der Wärmeübertrager während des Betriebs kontinuierlich zunehmend vereist und mithin sein Strömungswiderstand zunimmt. Der nachgeschaltete Lüfter muss gegen den zunehmenden Strömungswiderstand arbeiten, wodurch sich sein Betriebszustand verändert. Herkömmlicherweise werden bei derartigen Ventilationseinheiten Axiallüfter bzw. Axialventilatoren eingesetzt, die auf den Strömungswiderstand des Wärmetauschers ohne Vereisung ausgelegt werden. Daraus resultiert, dass der Lüfter nur kurzzeitig im Bereich optimaler Effizienz betrieben wird, jedoch mit zunehmender Vereisung des Wärmeübertragers und dessen steigendem Strömungswiderstand sich der Betriebszustand des Lüfters aus dem Bereich des Wirkungsgradoptimums heraus bewegt. Aufgrund des erhöhten Strömungswiderstands verändert sich zudem die Abströmrichtung von einer axialen in eine mehr und mehr radiale Richtung.

Dabei ist neben der aus wirtschaftlicher Sicht verschlechterten Anlageneffizienz auch aus strömungstechnischer Sicht nachteilig, da sich die Wurfweite des Lüfters stark reduziert, wodurch es zu einer ungleichförmigen Temperaturverteilung in dem an den Lüfter angrenzenden Kühlraum kommt. Zudem wird radial ausgeblasene Luft anteilig direkt um den zunehmend vereisenden Wärmeübertrager zurück zu dessen Einlaufbereich gefördert und erneut durch den Wärmeübertrager hindurchgeführt, wodurch es zu einem thermischen Kurzschluss kommt.

Typischerweise befindet sich am Lüfter ausblasseitig ein Schutzgitter. In diesem Bereich mischt sich bei der zunehmend radialen Abströmung des Axiallüfters die sehr kalte Luft mit der Luft des angrenzenden Kühlraums (Rückströmung im Nabenbereich). In Anwendungen mit hoher Luftfeuchtigkeit kann sich Eis oder schneeähnliches Material an den Lüfterschaufeln oder dem Schutzgitter festsetzen, wodurch sich der Wirkungsgrad und die Strömungscharakteristik ebenfalls verschlechtern. Zudem kann beim Abtauen des Wärmeübertragers und stillstehendem Lüfter das Eis auf den Wandring des Lüfters fallen und durch Vereisung ein Wiederanlaufen des Lüfters verhindern.

Das notwendige Abtauen ist generell ein nachteiliger, aufwendiger und so weit als möglich zu vermeidender Störungsprozess des eigentlichen Betriebs.

Druckschriftlicher Stand der Technik ist beispielsweise in den Dokumenten JP 2003 106742 A und EP 2 679 920 A2 offenbart.

Der Erfindung liegt deshalb die Aufgabe zugrunde, eine Ventilationseinheit bereit zu stellen, welche die vorstehenden Nachteile überwindet und effizienter sowie mit geringerer Abtauhäufigkeit betrieben werden kann.

Diese Aufgabe wird durch die Merkmalskombination gemäß Patentanspruch 1 gelöst.

Erfindungsgemäß wird eine Ventilationseinheit ausgebildet zum Einsatz und zur Anordnung an einer Kälteanlage vorgeschlagen, mit einem Lüfter und einem zu dem Lüfter in Reihe angeordneten Wärmeübertrager, wobei der Lüfter ausgebildet und gegenüber dem Wärmeübertrager angeordnet ist, im Betrieb einen Luftvolumenstrom durch den Wärmeübertrager hindurch und aus der Ventilationseinheit heraus zu fördern. Der Lüfter ist erfindungsgemäß als Diagonallüfter ausgebildet. Bei dem Diagonallüfter wird der Luftvolumenstrom im Betrieb axial angesaugt und diagonal in einem Winkel gegenüber der Rotationsachse des Diagonallüfters ausgeblasen.

Der Diagonalventilator zeichnet sich in vorteilhafter Weise durch eine hohe Luftleistung auch bei höherem Gegendruck aus. Dabei ist sichergestellt, dass auch bei den im Betrieb maximal auftretenden Gegendrücken die Ausblasrichtung des Diagonalventilators stets diagonal und nicht radial ist. Seine Wurfweite bleibt auch bei einem kontinuierlich zunehmend vereisenden Wärmeübertrager im Wesentlichen unverändert groß, ein thermischer Kurzschluss durch eine außenseitige Rückströmung zum Ansaugbereich des Wärmeübertragers wird verhindert. Zudem wird eine sich hieraus ergebende stärkere Vereisung des Wärmeübertragers vermieden. Die Abtauzyklen des Wärmeübertragers werden verlängert.

In einer vorteilhaften Ausführungsvariante ist der Diagonallüfter ausgebildet, den Luftvolumenstrom axial anzusaugen und diagonal in einem Winkel von 10 - 80°, weiter bevorzugt einem Winkel von 25 - 60°, gegenüber seiner Rotationsachse auszublasen. Im Vergleich zu einem 0°-Ausblaswinkel eines Axiallüfters und einem 90°-Ausblaswinkel eines Radiallüfters bietet der Ausblaswinkel des Diagonallüfters von vorneherein einen Mittelwert, der über den Betrieb aufrecht erhalten werden kann.

Eine günstige Ausführungsform der Ventilationseinheit sieht vor, dass der Diagonallüfter ausgebildet und in der Ventilationseinheit angeordnet ist, den Luftvolumenstrom durch den Wärmeübertrager anzusaugen und aus der Ventilationseinheit heraus in eine freie Umgebung, beispielsweise in einem Kühlraum auszublasen. Der Diagonallüfter ist mithin strömungstechnisch dem Wärmeübertrager nachgeschaltet.

Der Wärmeübertrager erzeugt im Betrieb durch fortschreitende Vereisung für den Diagonallüfter einen sich von einem Ausgangsströmungswiderstand mit einer ersten Widerstandskennlinie (A) zu einem Vereisungswiderstand mit einer zweiten Widerstandskennlinie (B) erhöhenden Durchströmungswiderstand. Bei der Ventilationseinheit ist eine erfindungsgemäße Ausführung dadurch gekennzeichnet, dass der Diagonallüfter ausgelegt ist, dass sein höchster Wirkungsgradbereich in einem Bereich einer dritten Widerstandskennlinie (C) des Wärmeübertragers ist, wobei die dritte Widerstandskennlinie zwischen der ersten und der zweiten Widerstandskennlinie (A, B) liegt. Die Widerstandskennlinien (A, B, C) sind dabei durch einen über eine geförderte Luftmenge qv [m³/h] ansteigenden Gegendruck psf [Pa] gekennzeichnet. Die Abströmung bleibt dabei auch bei maximalen Gegendrücken stets diagonal und verändert sich nicht in eine radiale Richtung, wie beispielsweise bei Axiallüftern.

Erfindungsgemäß ist der Wärmeübertrager ausgebildet, den Luftvolumenstrom auf eine Fördermitteltemperatur von kleiner oder gleich 15°C, insbesondere 5°C zur Bildung eines Kaltluftvolumenstroms abzukühlen, wobei der Kaltluftvolumenstrom unmittelbar von dem Diagonallüfter ansaugbar und ausblasbar ist. Zwischen dem Wärmeübertrager und dem Diagonallüfter sind keine den Kaltluftvolumenstrom wärmetechnisch beeinflussenden Bauteile vorgesehen, die Ansaugung durch den Diagonallüfter erfolgt unmittelbar dem Wärmeübertrager nachgeschaltet.

Die Ventilationseinheit ist in einer Weiterbildung dadurch gekennzeichnet, dass der Diagonallüfter und der Wärmeübertrager durch ein Gehäuse miteinander verbunden sind, wobei das Gehäuse einen geschlossenen Strömungskanal für den Luftvolumenstrom bzw. den Kaltluftvolumenstrom bildet.

Ferner ist auch vorteilhaft, dass die Ventilationseinheit als integrale Baueinheit zur ganzheitlichen Anordnung und Befestigung an der Kälteanlage ausgebildet ist. Die integrale Baueinheit kann als Ganzes vormontiert und geliefert werden. An den Kühlräumen muss lediglich noch der elektrische Anschluss erfolgen. Die Fehlerwahrscheinlichkeit bei der Montage wird hierdurch verringert.

In einer vorteilhaften Ausführungsvariante ist der Wärmeübertrager als Verdampfer ausgebildet.

Bei einer erfindungsgemäßen Ausführung umfasst die Ventilationseinheit ferner eine (Strömungs-)Leiteinrichtung, welche in einem Ausblasabschnitt des Diagonallüfters angeordnet und ausgebildet ist, den von dem Diagonallüfter in diagonaler Richtung ausgeblasenen Luftvolumenstrom in eine axiale Richtung umzulenken. Die diagonale Ausblasrichtung des Diagonallüfters kann hierdurch in eine axiale Ausblasströmungsrichtung umgelenkt und mithin die Wurfweite des Diagonallüfters vergrößert werden. Die Leiteinrichtung kann durch Teile des Gehäuses oder durch zusätzlich an dem Diagonallüfter befestigbare Leitkörper wie Leitbleche oder dergleichen realisiert werden. In einer Ausführungsvariante wird die Leiteinrichtung einteilig an dem Diagonallüfter ausgebildet, so dass die Teileanzahl minimiert ist.

Ausblasseitig kann an dem Diagonallüfter zusätzlich ein Schutzgitter oder Eingriffsschutz angeordnet werden.

Ferner kann bei der Ventilationseinheit vorgesehen werden, dass die Leiteinrichtung den Drall des von dem Diagonallüfter erzeugten Luftvolumenstroms teilweise in statischen Druck umwandelt und dadurch die Druckerhöhung, Effizienz und Wurfweite des Diagonallüfters steigert.

Erfindungsgemäß ist der Diagonallüfter mit einer mitrotierenden, die Lüfterschaufeln überdeckenden Deckscheibe ausgebildet. Der Ventilationseinheit kann zudem in einem Ausführungsbeispiel ferner derart ausgebildet sein, dass die Strömungsführung in dem feststehenden Gehäuse erfolgt und der Diagonallüfter ein axiallüfterähnliches Flügelende aufweist. Zwischen dem Laufrad und den Lüfterschaufeln ist dann ein Spalt vorgesehen.

Andere vorteilhafte Weiterbildungen der Erfindung sind in den Unteransprüchen gekennzeichnet und werden nachstehend zusammen mit der Beschreibung der bevorzugten Ausführung der Erfindung anhand der Figuren näher dargestellt. Es zeigen:
- Fig. 1: eine nicht zur Erfindung gehörige Ventilationseinheit mit einem Axiallüfter gemäß dem Stand der Technik zur Veranschaulichung des Strömungsverhaltens im vereisten Zustand;
- Fig. 2: die Ventilationseinheit aus Fig. 1 in einem Zustand ohne Vereisung;
- Fig. 3: eine erfindungsgemäße Ventilationseinheit im vereisten Zustand;
- Fig. 4: ein Diagramm zur Darstellung der Auslegung der erfindungsgemäßen Ventilationseinheit

In Figur 1 ist der grundsätzliche erfindungsgemäße Aufbau der Ventilationseinheit schematisch dargestellt, jedoch zur Veranschaulichung der strömungstechnischen Problematik mit einem Axiallüfter 11 im Anschluss an einen Wärmeübertrager 10. Gezeigt ist ein vereister Zustand des Wärmeübertragers 10 und einer daraus resultierenden im Wesentlichen radialen Abströmung des Axiallüfters 11. Über den mit Pfeilen dargestellten Strömungsweg 8 kommt es zum thermischen Kurzschluss, bei dem ausgeblasene Luft des Axiallüfters 11 wieder zum Ansaugbereich des Wärmeübertragers zurückgelangt. Zudem erfolgt eine ausblasseitige Zuströmung 9 im Nabenbereich des Axiallüfters 11, die durch die Abströmung überlagert wird. Von der eigentlichen, im unvereisten Zustand vorgesehenen rein axialen Abströmung, wie sie beispielhaft in Figur 2 gezeigt wird, ist im vereisten Zustand des Wärmetauschers nichts oder kaum etwas übrig.

In Figur 3 ist schematisch eine erfindungsgemäße Ventilationseinheit 1 im vereisten Zustand mit einem Diagonallüfter 2 und einem hierzu in Reihe angeordneten und als Verdampfer ausgebildeten Wärmeübertrager 3 dargestellt. Der Wärmeübertrager 3 und der Diagonallüfter sind über ein einen Strömungskanal bildendes Gehäuse 5 miteinander verbunden. Sowohl der Diagonallüfter 2 als auch der Wärmeübertrager 3 sind in das Gehäuse 5 eingesetzt und befestigt, so dass die Ventilationseinheit eine integrale Baueinheit ist. Am Ausblasabschnitt des Diagonalventilators 2 ist ein Schutzgitter 19 angeordnet. Die Ventilationseinheit 1 ist in ihrer schematisch dargestellten Form ausgebildet zum Einsatz und zur Anordnung an einer Kälteanlage.

Im Betrieb saugt der Diagonallüfter 2 einen Luftvolumenstrom aus axialer Richtung durch den Wärmeübertrager 3 hindurch an und bläst ihn trotz Vereisung anschließend aus der Ventilationseinheit 1 diagonal in einem Winkel α=30° gegenüber der Rotationsachse RA des Diagonallüfters 2 heraus in die freie Umgebung, beispielsweise in eine Kühlkammer. Der diagonale Abströmweg 7 ist mit Pfeilen gekennzeichnet.

Der Wärmeübertrager 3 kühlt den Luftvolumenstrom auf eine Fördermitteltemperatur von kleiner oder gleich 15°C, insbesondere kleiner oder gleich 5°C, zur Bildung des Kaltluftvolumenstroms, der unmittelbar von dem Diagonallüfter 2 angesaugt wird.

Die erfindungsgemäße Ventilationseinheit 1 gemäß Figur 3 mit dem Diagonallüfter 2 ist gegenüber der in Figur 1 gezeigten Ausführung mit einem Axiallüfter 10 in einer Weise auslegbar, wie es in Figur 4 anhand eines Diagramms der geförderten Luftmenge qv [m³/h] gegenüber dem Druck psf [Pa] aufgezeigt ist. Darin sind die Lüfterkennlinien 11', 2' des Axiallüfters 11 aus Figur 1 und des Diagonallüfters 2 aus Figur 3 sowie drei sich aufgrund unterschiedlicher Vereisungszustände des Wärmeübertragers 3 ergebende Widerstandskennlinien A, B, C eingezeichnet.

Der Durchströmungswiderstand des Wärmeübertragers 3 steigt im Betrieb durch fortschreitende Vereisung von einem Ausgangsströmungswiderstand mit einer ersten Widerstandskennlinie A für den Diagonallüfter zu einem Vereisungswiderstand mit einer zweiten Widerstandskennlinie B an. Im Zustand der zweiten Widerstandskennlinie wird ein Abtauprozess des Wärmeübertragers 3 eingeleitet. Der Diagonallüfter 2 ist hingegen durch seine diagonale Ausblasrichtung so ausgelegt, seinen höchsten Wirkungsgradbereich in einem Bereich der dritten Widerstandskennlinie C des Wärmeübertragers 3 aufzuweisen, wobei die dritte Widerstandskennlinie C zwischen der ersten und zweiten Widerstandskennlinie A, B liegt. Die Widerstandskennlinien A, B, C sind durch einen über eine geförderte Luftmenge qv [m³/h] ansteigenden Gegendruck psf [Pa] gekennzeichnet.

Die erfindungsgemäße Ventilationseinheit 1 mit dem Diagonallüfter 2 kann im Vergleich zu einem Aufbau mit dem Axiallüfter 11, der nur im Bereich der Widerstandskennlinie A auslegungsgemäß funktioniert, über einen längeren Zeitraum und mit höherem Wirkungsgrad im Bereich der Widerstandskennlinie C bei entsprechend gleich großer Fördermenge betrieben werden. Der absolute Unterschied ist durch die Lüfterkennlinien 11', 2' der Axiallüfter 11 und Diagonallüfter 2 im Diagramm gekennzeichnet.

## Patentansprüche

1. Ventilationseinheit (1) ausgebildet zum Einsatz und zur Anordnung an einer Kälteanlage, mit einem Lüfter und einem zu dem Lüfter in Reihe angeordneten Wärmeübertrager (3), wobei der Lüfter ausgebildet und gegenüber dem Wärmeübertrager (3) angeordnet ist, im Betrieb einen Luftvolumenstrom durch den Wärmeübertrager (3) hindurch und aus der Ventilationseinheit heraus zu fördern, wobei
der Lüfter als Diagonallüfter (2) ausgebildet ist und den Luftvolumenstrom im Betrieb axial ansaugt und diagonal in einem Winkel gegenüber seiner Rotationsachse (RA) ausbläst, wobei der Wärmeübertrager (3) ausgebildet ist, den Luftvolumenstrom auf eine Fördermitteltemperatur von ≤15°C zur Bildung eines Kaltluftvolumenstroms abzukühlen, wobei der Kaltluftvolumenstrom unmittelbar von dem Diagonallüfter (2) ansaugbar und ausblasbar ist, und
wobei die Ventilationseinheit ferner eine Leiteinrichtung umfasst, welche in einem Ausblasabschnitt des Diagonallüfters (2) angeordnet und ausgebildet ist, den von dem Diagonallüfter (2) in diagonaler Richtung ausgeblasenen Luftvolumenstrom in eine axiale Richtung umzulenken, **dadurch gekennzeichnet, dass** der
Diagonallüfter (2) eine mitrotierende Deckscheibe aufweist, und dass
der Wärmeübertrager (3) für den Diagonallüfter (2) im Betrieb durch fortschreitende Vereisung einen sich von einem Ausgangsströmungswiderstand mit einer ersten Widerstandskennlinie (A) zu einem Vereisungswiderstand mit einer zweiten Widerstandskennlinie (B) erhöhenden Durchströmungswiderstand erzeugt und der Diagonallüfter (2) durch seine diagonale Ausblasrichtung ausgelegt ist, seinen höchsten Wirkungsgradbereich in einem Bereich einer dritten Widerstandskennlinie (C) des Wärmeübertragers (3) aufzuweisen, wobei die dritte Widerstandskennlinie (C) zwischen der ersten und der zweiten Widerstandskennlinie (A, B) liegt, und wobei die Widerstandskennlinien (A, B, C) durch einen über eine geförderte Luftmenge qv [m³/h] ansteigenden Gegendruck psf [Pa] gekennzeichnet sind.

2. Ventilationseinheit nach Anspruch 1 **dadurch gekennzeichnet, dass** der Diagonallüfter (2) ausgebildet ist, den Luftvolumenstrom axial anzusagen und diagonal in einem Winkel von 10 - 80°, insbesondere einem Winkel von 25 - 60° gegenüber seiner Rotationsachse (RA) auszublasen.

3. Ventilationseinheit nach einem der vorigen Ansprüche, **dadurch gekennzeichnet, dass** der Diagonallüfter (2) ausgebildet und in der Ventilationseinheit (1) angeordnet ist, den Luftvolumenstrom durch den Wärmeübertrager (3) anzusaugen und aus der Ventilationseinheit (1) heraus in eine freie Umgebung auszublasen.

4. Ventilationseinheit nach einem der vorigen Ansprüche, **dadurch gekennzeichnet, dass** der Diagonallüfter (2) und der Wärmeübertrager (3) durch ein Gehäuse (5) miteinander verbunden sind, das einen geschlossenen Strömungskanal für den Luftvolumenstrom bildet.

5. Ventilationseinheit nach einem der vorigen Ansprüche, **dadurch gekennzeichnet, dass** sie als integrale Baueinheit zur ganzheitlichen Anordnung und Befestigung an der Kälteanlage ausgebildet ist.

6. Ventilationseinheit nach einem der vorigen Ansprüche, **dadurch gekennzeichnet, dass** der Wärmeübertrager (3) als Verdampfer ausgebildet ist.

7. Ventilationseinheit nach Anspruch 1, **dadurch gekennzeichnet, dass** die Leiteinrichtung einteilig an dem Diagonallüfter (2) ausgebildet ist.

8. Ventilationseinheit nach einem der Ansprüche 1 oder 7, **dadurch gekennzeichnet, dass** die Leiteinrichtung ausgebildet ist, einen Drall des von dem Diagonallüfter (2) erzeugten Luftvolumenstroms teilweise in statischen Druck umzuwandeln.

9. Ventilationseinheit nach einem der vorigen Ansprüche 4 bis 8, **dadurch gekennzeichnet, dass** das Gehäuse (5) eine Luftführung für den von dem Diagonallüfter (2) erzeugten Luftvolumenstrom bildet.

## Claims

1. A ventilation unit (1) designed for use and for installation at a refrigeration plant, with a fan and a heat exchanger (3) arranged in series with the fan, wherein the fan is designed and positioned with regard to the heat exchanger (3) so as to deliver in operation an air volume flow through the heat exchanger (3) and out from the ventilation unit, wherein the fan is designed as a diagonal fan (2) and it axially draws in the air volume flow during operation and blows it out diagonally at an angle relative to its axis of rotation (RA), wherein the heat exchanger (3) is designed to cool the air volume flow down to a mean delivery temperature of ≤ 15° C in order to form a cold air volume, wherein the cold air volume flow can be directly drawn in and blown out by the diagonal fan (2), and the ventilation unit moreover comprises a guide device, which is arranged in a blowout portion of the diagonal fan (2) and designed to deflect the air volume flow blown out by the diagonal fan (2) in a diagonal direction into an axial direction, **characterized in that** the diagonal fan (2) has a co-rotating cover disk, and **in that** the heat exchanger (3) for the diagonal fan (2) generates by progressive frosting during operation a flow resistance increasing from a starting flow resistance with a first resistance characteristic (A) to a frosting resistance with a second resistance characteristic (B) and the diagonal fan (2) is designed to have its highest efficiency range in an area of a third resistance characteristic (C) of the heat exchanger (3), wherein the third resistance characteristic (C) lies between the first and the second resistance characteristic (A, B), and wherein the resistance characteristics (A, B, C) are **characterized by** an increasing backpressure psf [Pa] plotted against a delivered air quantity qv [m³/h].

2. The ventilation unit as claimed in claim 1, **characterized in that** the diagonal fan (2) is designed to draw in the air volume flow axially and to blow it out diagonally at an angle of 10 - 80°, especially an angle of 25 - 60° with respect to its axis of rotation (RA).

3. The ventilation unit as claimed in one of the previous claims, **characterized in that** the diagonal fan (2) is designed and arranged in the ventilation unit (1) to draw in the air volume flow axial through the heat exchanger (3) and to blow it out from the ventilation unit (1) into the free surroundings.

4. The ventilation unit as claimed in one of the previous claims, **characterized in that** the diagonal fan (2) and the heat exchanger (3) are joined together by a housing (5), which forms a closed flow duct for the air volume flow.

5. The ventilation unit as claimed in one of the previous claims, **characterized in that** it is designed as an integrated structural unit for complete arrangement and fastening on the refrigeration plant.

6. The ventilation unit as claimed in one of the previous claims, **characterized in that** the heat exchanger (3) is designed as an evaporator.

7. The ventilation unit as claimed in claim 1, **characterized in that** the guide device is designed as a single piece on the diagonal fan (2).

8. The ventilation unit as claimed in one of claims 1 or 7, **characterized in that** the guide device is designed to transform a spin of the air volume flow produced by the diagonal fan (2) partly into static pressure.

9. The ventilation unit as claimed in one of the previous claims 4 to 8, **characterized in that** the housing (5) forms an air guidance for the air volume flow produced by the diagonal fan (2).

## Revendications

1. Unité de ventilation (1), réalisée pour être mise en œuvre et disposée sur une installation frigorifique, comprenant un ventilateur et un échangeur thermique (3) disposé en série avec le ventilateur, dans laquelle le ventilateur est réalisé et disposé par rapport à l'échangeur thermique (3) pour refouler en cours de fonctionnement un débit volumique d'air à travers l'échangeur thermique (3) et hors de l'unité de ventilation, dans laquelle le ventilateur est réalisé sous forme de ventilateur diagonal (2) et aspire en cours de fonctionnement le débit volumique d'air axialement et le purge diagonalement selon un angle par rapport à son axe de rotation (RA), dans laquelle l'échangeur thermique (3) est réalisé pour refroidir le débit volumique d'air à une température d'agent de refoulement de ≤15 °C afin de former un débit volumique d'air froid, dans laquelle le débit volumique d'air froid peut être aspiré et purgé directement par le ventilateur diagonal (2), et
l'unité de ventilation comprenant en outre un dispositif de guidage qui est disposé dans une partie d'éjection du ventilateur diagonal (2) et est réalisé pour dévier dans une direction axiale le débit volumique d'air purgé par le ventilateur diagonal (2) dans la direction diagonale,
**caractérisée en ce que** le ventilateur diagonal (2) présente un disque de recouvrement solidaire en rotation, et **en ce que** l'échangeur thermique (3) génère pour le ventilateur diagonal (2) en cours de fonctionnement par un givrage progressif une résistance à l'écoulement traversant augmentant d'une résistance à l'écoulement initial ayant une première courbe caractéristique de résistance (A) à une résistance au givrage ayant une deuxième courbe caractéristique de résistance (B), et le ventilateur diagonal (2) est conçu par sa direction de purge diagonale pour présenter sa plage d'efficacité maximale dans une zone d'une troisième courbe caractéristique de résistance (C) de l'échangeur thermique (3), dans laquelle la troisième courbe caractéristique de résistance (C) est située entre la première et la deuxième courbe caractéristique de résistance (A, B), et dans laquelle les courbes caractéristiques de résistance (A, B, C) sont **caractérisées par** une contre-pression psf [Pa] augmentant pour une quantité d'air refoulée qv [m³/h].

2. Unité de ventilation selon la revendication 1, **caractérisée en ce que** le ventilateur diagonal (2) est réalisé pour aspirer axialement le débit volumique d'air et pour le purger diagonalement selon un angle de 10 à 80°, en particulier selon un angle de 25 à 60°, par rapport à son axe de rotation (RA),

3. Unité de ventilation selon l'une quelconque des revendications précédentes, **caractérisée en ce que** le ventilateur diagonal (2) est réalisé et disposé dans l'unité de ventilation (1) pour aspirer le débit volumique d'air à travers l'échangeur thermique (3) et pour le purger de l'unité de ventilation (1) dans l'environnement libre.

4. Unité de ventilation selon l'une quelconque des revendications précédentes, **caractérisée en ce que** le ventilateur diagonal (2) et l'échangeur thermique (3) sont reliés ensemble par un carter (5) qui forme un canal d'écoulement fermé pour le débit volumique d'air.

5. Unité de ventilation selon l'une quelconque des revendications précédentes, **caractérisée en ce qu'**elle est réalisée sous la forme d'une unité constructive intégrale pour une disposition globale et une fixation à l'installation frigorifique.

6. Unité de ventilation selon l'une quelconque des revendications précédentes, **caractérisée en ce que** l'échangeur thermique (3) est réalisé sous forme d'évaporateur.

7. Unité de ventilation selon la revendication 1, **caractérisée en ce que** le dispositif de guidage est réalisé d'un seul tenant sur le ventilateur diagonal (2).

8. Unité de ventilation selon l'une quelconque des revendications 1 ou 7, **caractérisée en ce que** le dispositif de guidage est réalisé pour convertir un déport du débit volumique d'air généré par le ventilateur diagonal (2) partiellement en pression statique.

9. Unité de ventilation selon l'une quelconque des revendications précédentes 4 à 8, **caractérisée en ce que** le carter (5) forme un guidage d'air pour le débit volumique d'air généré par le ventilateur diagonal (2).
